# EUROPÄISCHE PATENTSCHRIFT

(11) **EP 2 864 050 B1**
(45) Veröffentlichungstag und Bekanntmachung des Hinweises auf die Patenterteilung: **27.11.2019**
(21) Anmeldenummer: 12742812.6
(22) Anmeldetag: 22.06.2012
(51) Int. Cl.: B03C 1/28

(54) **VORRICHTUNG UND VERFAHREN ZUM ABSCHEIDEN MAGNETISIERBARER VERUNREINIGUNGEN AUS STRÖMENDEN FLUIDEN**
DEVICE AND METHOD FOR SEPARATING OUT MAGNETIZABLE IMPURITIES FROM FLOWING FLUIDS
DISPOSITIF ET PROCÉDÉ POUR SÉPARER DES IMPURETÉS MAGNÉTISABLES DE FLUIDES EN ÉCOULEMENT

(43) Veröffentlichungstag der Anmeldung: 29.04.2015
(73) Patentinhaber: Norbert Ruez GmbH & Co. KG, 88427 Bad Schussenried (DE)
(72) Erfinder: WILKES, Stefan, 88427 Bad Schussenried (DE)
(74) Vertreter: Popp, Eugen
(86) Internationale Anmeldenummer: PCT/EP2012/062103
(87) Internationale Veröffentlichungsnummer: WO 2013/189549

(56) Entgegenhaltungen:
- EP-A1- 0 083 331
- EP-A1- 0 532 136
- DE-A1- 10 331 022
- DE-B- 1 134 173
- DE-B- 1 160 130
- FR-A1- 2 722 120
- US-A- 4 784 759
- US-A- 5 170 891

## Beschreibung

Die vorliegende Erfindung betrifft eine Vorrichtung und ein Verfahren zum Abscheiden magnetisierbarer Verunreinigungen aus strömenden Fluiden (Flüssigkeiten und Gasen).

Magnetfilter werden zur Entfernung magnetisierbarer Teilchen aus Fluiden benutzt, die beispielsweise bei der Fertigung anfallen (z.B. Metallspäne beim Bohren und Drehen). Es wird eine möglichst hohe Filtereffizienz, insbesondere auch die Entfernung kleinster Teilchen, angestrebt, um den Verschleiß von Maschinen und Werkzeugen zu reduzieren, die von den Fluiden durchströmt werden oder mit diesen in Kontakt gelangen. Bei Betrieb des Magnetfilters setzen sich immer mehr magnetisierbare Filterpartikel an der Wand bzw. Oberfläche ab. Die Filtereffizienz sinkt so allmählich und schlimmstenfalls kommt es zum Verstopfen des Filters. Das Magnetfilter muss somit mit kürzestmöglicher Unterbrechungsdauer des Filtrationsbetriebs in Zeitabständen gereinigt werden.

In der DE 1 160 130 A ist eine Vorrichtung zur magnetischen Filterung magnetisch leitender Partikel aus strömenden Medien beschrieben. In einem vertikalen Rohr bzw. Gehäuse 1, das magnetisch induziert ist, ist eine Schnecke 2 um eine Achse 3, 6 drehbar gelagert, die an der Wand abgelagerte Verunreinigungen bis auf einen dünnen Belag abträgt und abtransportiert. Eine kontinuierliche Reinigung wird als mögliche Alternative dargestellt. Bei dem Ausführungsbeispiel von Fig. 1 strömt die Flüssigkeit von oben nach unten und es werden beim Durchfließen der Schneckengänge Zentrifugalkräfte erzeugt, die für das Reinigen genutzt werden. Der Teilchenauslass und der Auslass für die Reinflüssigkeit befinden sich unterhalb der verschmutzten Schnecke. Es besteht die Gefahr, dass Verschmutzungen in die gereinigte Flüssigkeit gelangen. Die Polung der Magnete ist ineffektiv, da die größten Magnetkräfte immer an den Polen des Magneten vorhanden sind, siehe unten. Bei dem Ausführungsbeispiel von Fig. 2 strömt die Flüssigkeit durch eine rotierende Hohlachse 6 und durch deren Löcher in das Rohr, wobei der tangentiale Austritt aus der Hohlachse die Reinigungswirkung unterstützt, und in diesem Fall werden die Verunreinigungen durch das Drehen der Schnecke nach oben abgeführt und an die Pole transportiert, wo die Magnetkräfte am größten sind. Konstruktionsbedingt können die magnetisierbaren Teilchen nur durch nachgeschobene Verunreinigungen weggedrückt werden. Je nach Eigenschaft der magnetisierbaren Partikel kommt es zu einer Verstopfung zwischen dem Abdeckblech und dem Magneten.

Eine aus der DE 1 794 280 B bekannte magnetische Filtervorrichtung umfasst ein zylindrisches Gehäuse 1 mit einer Einlassöffnung 2 und einer Auslassöffnung 3. Im Gehäuse 1 ist konzentrisch eine drehbare Magnetfiltersäule mit Magneten 5, 6 auf einer unmagnetischen Welle 7 drehbar angeordnet. Zwischen dem Einlass 2 und der Magnetfiltersäule befindet sich eine zylindrische, unmagnetische Mantelschale 9, die bei dem Ausführungsbeispiel von Fig. 4 Schneckenflügel 16 aufweist. Im Eintrittsbereich (Einschwemmstelle 13) befindet sich eine Fang- bzw. Abstreifleiste 14, die bei Drehung der Magnetsäule die an dieser angelagerten Verunreinigungen abstreift. Die Reinigung des Magnetfilters von den anhaftenden magnetischen Verunreinigungen kann während des normalen Filterbetriebs durchgeführt werden. Es kann auch ein periodisch arbeitender Drehantrieb vorgesehen sein. Bei dem bekannten Magnetfilter besteht die Gefahr, dass an der Außenseite der Mantelschale 9 eine Verschlammung auftritt. Hier wirken bei starken Magneten noch Magnetkräfte. Diese sind besonders hoch, wenn die starr befestigten Schneckenflügel mit Schlamm gefüllt werden, da die Magnetkräfte durch die ferromagnetischen Teilchen weitergeleitet werden. Da die Magnetsäule 5, 6 zentral angeordnet ist, ist die wirksame Fläche für das Auffangen der magnetisierbaren Teilchen im Vergleich zu einer peripheren Anordnung kleiner. Hinzu kommt, dass sich der bzw. die Magnete im Medium befinden, und dies kann zu einem Beständigkeitsproblem bezüglich des Magnetmaterials führen, denn manche Magnetmaterialien lösen sich in bestimmten Medien.

Aus der US 4 784 759 A ist ein Magnetfilter bekannt, das mit Behälter und drucklos arbeitet. Ein nichtmagnetisches, stationäres Zylindergehäuse 12 hat einen oberen Einlass 22 und einen unteren Auslass 24. Eine Schnecke 32 aus nichtmagnetischem Material ist in Bezug auf das Zylindergehäuse drehbar. Die Schnecke bildet mit dem Zylindergehäuse eine wendelförmige Rampe und dreht sich während des Betriebs der Vorrichtung. Die Schnecke sammelt dabei das magnetische Material ein und führt es nach oben oder nach unten, je nach Drehrichtung der Schnecke. Bei dem Ausführungsbeispiel von Fig. 3 und 4 strömt zu reinigende Flüssigkeit bei 50 ein und tritt gereinigt bei 24 aus. Unterhalb des Auslasses 24 werden die magnetischen Partikel in einer Art Tasche gesammelt. Die Partikel werden zum Auslass 43' transportiert.

In der EP 0 083 331 A1 ist ein weiteres kontinuierlich, mit Behälter und drucklos arbeitendes Magnetfilter beschreiben. Ein Zylinder 10 aus nichtmagnetischem Material weist an der Außenseite beabstandete Magnetplatten 12 und im Inneren eine Schnecke 14 aus nichtmagnetischem Material auf, die mit der Innenwand des Zylinders 10 in Kontakt steht und das an der Zylinderwand haftende magnetische Material dort abstreift und nach außen, d.h. oben, transportiert. Die Funktionsweise ist auf Seite 4 unten beschrieben (Zeilen 23 bis 33). Wie auf Seite 5, Zeilen 19 ff. angegeben ist, erfährt die Suspension im Fall des Ausführungsbeispiels I (Fig. 1 und 2) durch den mit 7 bis 80 U/min rotierenden Schraubenförderer (Abstreifer) 14 eine Zentrifugalkraft, so dass die magnetischen Partikel auf der Außenwand aufprallen, die im Magnetfeld liegt. Beim Ausführungsbeispiel III (Fig. 5) ist die Drehzahl der an den Schraubenförderer 14 angeschlossenen Zentrifuge 500 bis 2.500 U/min.

In der FR 2 722 120 A1 ist in einem Ausführungsbeispiel einer Trennvorrichtung für magnetische Partikel (Fig. 8 bis 10) ein Rohr 40 mit darin rotierender Förderschnecke 41 sowie äußeren Magneten 47 gezeigt. Im Inneren des Rohrs 42 ist ein magnetischer Kern 46 vorhanden, durch dessen Anziehungskraft die magnetischen Partikel überwiegend bis zum zweiten Auslass 45 transportiert werden, während die nichtmagnetischen Partikel durch den ersten Auslass 44 abgeführt werden.

Ein Magnetabscheider zur Entfernung von magnetisierbaren Metallteilen aus einer Papierfasersuspension gemäß DE 103 31 022 A1 umfasst einen zylindrisch geformten Magneten 1, der durch eine Antriebswelle 6 angetrieben wird. Ein Teil ist von einem koaxialen Rohr 7 umgeben, in dem sich eine den Magneten umschließende Wendelschnecke als Förderelement 2 befindet. Statt der Konstellation rotierender Magnet und stationäres Förderelement kann auch der Magnet stationär sein und das Förderelement dreht sich. Durch die Relativbewegung wird eine axiale Förderbewegung erzeugt, wodurch die mittels des Magneten festgehaltenen Partikel herausbefördert werden. Das Herausbefördern kann kontinuierlich sein oder in Zeitabständen erfolgen. Bei diesem Magnetabscheider werden gröbere ferromagnetische Teilchen abgeschieden. Das Filtrat durchfließt die Schneckenwendeln nicht und der Abscheidprozess findet nur außerhalb des Rohrs 7, jedoch nicht innerhalb desselben statt. Im Rohr 7 werden die ferromagnetischen Teilchen zusammen mit einem Anteil Papierfasern zum Abwurf bzw. der Schleuse 4 transportiert und der Magnet hat hier nur Förderfunktion. Der Faseranteil kann durch den Spülanschluss 13 zurückgespült werden.

Der Erfindung liegt die Aufgabe zugrunde, eine Vorrichtung zum Abscheiden von magnetisierbarer Verunreinigungen aus strömenden Fluiden (Flüssigkeiten und Gasen) zur Verfügung zu stellen, die energieeffizient arbeitet, große Mengen an Verunreinigungen verarbeiten kann und mit minimaler Unterbrechung des Fluiddurchflusses zu reinigen ist, sowie ein entsprechendes Verfahren.

Diese Aufgabe ist erfindungsgemäß bei einer Vorrichtung zum Abscheiden magnetisierbarer Verunreinigungen aus strömenden Fluiden mit den Merkmalen des Anspruchs 1 und durch ein Verfahren nach Anspruch 12 gelöst. Vorteilhafte Weiterbildungen der erfindungsgemäßen Vorrichtung sind Gegenstand der abhängigen Ansprüche.

Die Erfindung betrifft somit eine Vorrichtung zum Abscheiden magnetisierbarer Verunreinigungen aus strömenden Fluiden (Flüssigkeiten oder Gasen), deren Durchfluss durch Unterdruck oder Überdruck bewirkt wird. Die Vorrichtung enthält eine zylindrische Kammer mit einem Fluideinlass für das magnetisierbare Teilchen enthaltendes Fluid, einem Reinfluidauslass für das gereinigte Fluid und einem Teilchenauslass für die magnetisierbaren Teilchen. In der Kammer ist ein innerer Zylinderkörper angeordnet, der mit der Kammerwand einen von dem Fluid durchströmten Ringspalt bildet. Vor oder am Fluideinlass befindet sich ein Zulaufventil und am Teilchenauslass ist ein Ablassventil vorgesehen. Außerhalb des Ringspalts ist in Strömungsrichtung zwischen dem Fluideinlass und dem Reinfluidauslass mindestens ein Magnet angeordnet. Im Ringspalt befindet sich ein rotierbarer, wendelförmiger Abstreifer, der an der Wand der Kammer und/oder des Innenrohrs abgelagerte magnetisierbare Teilchen zum Teilchenauslass transportiert. Ein Antrieb für den wendelförmigen Abstreifer ist vorgesehen, wobei der Antrieb dazu ausgebildet ist, den Abstreifer im Normalbetrieb, in dem der Ringspalt von dem zu reinigenden Fluid durchströmt wird, nicht anzutreiben und während einer Zeitdauer der Filterreinigung anzutreiben.

Die erfindungsgemäße Vorrichtung zum Abscheiden von magnetisierbaren Verunreinigungen, insbesondere ferromagnetischen Teilchen, aus Fluiden zeichnet sich durch einen sehr einfachen Aufbau aus. Sie filtert die magnetisierbaren Teilchen aus strömenden Flüssigkeiten oder Gasen, wobei der Durchfluss durch Unterdruck oder Oberdruck bewirkt wird. Bei den Flüssigkeiten kann es sich z.B. um Emulsionen, Schneidöle und dergleichen und bei den Teilchen um ferromagnetische Partikel aus Eisen oder Stahl handeln. Andere Flüssigkeiten können jedoch auch gereinigt werden und die Teilchen können auch paramagnetisch sein. Die erfindungsgemäße Vorrichtung eignet sich auch zum Reinigen von Gasen von magnetisierbaren Teilchen und es kann beispielsweise metallurgischer Staub aus der Luft entfernt werden. Es können Teilchen mit Abmessungen von weniger als 10 pm abgeschieden werden.

Das Magnetfilter gemäß der Erfindung zeichnet sich somit durch die Eigenschaft, selbstreinigend zu sein, aus. Seine Funktionsweise ist wie folgt: Der Ringspalt wird während des Normalbetriebs von der zu reinigenden Flüssigkeit (oder Gas) durchströmt. Im Ringspalt befindet sich die wendelförmige Führungseinrichtung für die Flüssigkeit, wodurch die Flüssigkeit einer Zentrifugalkraft ausgesetzt ist und zur Außenwand strebt. Die wendelförmige Führungseinrichtung ist für die Reinigung drehbar ausgeführt und schabt während der Zeitdauer der Reinigung haftengebliebene Feststoffpartikel (Schlamm) von der Außenwand ab. Während der Filterung wird die wendelförmige Führungseinrichtung nicht angetrieben. Der Reinigungsvorgang verläuft drucklos, das heißt, es muss kein Druck extra aufgebaut werden. Es wird vielmehr gegebenenfalls zurückgespült oder der vorhandene Überdruck genutzt, was später noch beschrieben wird.

Die Magnete können Permanentmagnete oder Elektromagnete sein. Vorzugsweise ist (sind) der (die) Magnet(e) außen an der zylindrischen Kammer angebracht. Zum Einen ist bei dieser Anordnung die wirksame Räche zum Sammeln der magnetisierbaren Teilchen größer. Zum Anderen können die Magnete während des Betriebs ausgetauscht oder weitere angebracht werden. Der wendelförmige Abstreifer kann dann am inneren Zylinderkörper angebracht, z.B. mit diesem verschweißt sein, wobei dann der innere Zylinderkörper drehbar ausgeführt ist.

Es können zusätzlich Magnete innerhalb des Ringspalts vorgesehen werden, beispielsweise, um die auf die magnetisierbaren Teilchen wirkenden Kräfte und damit die Filtereffizienz zu vergrößern. Der wendelförmige Abstreifer ist in diesem Fall stets unabhängig von der Kammerwand und dem inneren Zylinderkörper drehbar ausgeführt und hat somit einen separaten Antrieb.

Durch den wendelförmigen Abstreifer im Ringspalt wird das Fluid spiralförmig durch den Ringspalt geführt. Die auf die magnetisierbaren Teilchen wirkenden Zentrifugalkräfte während des Durchströmens der Schneckenwendel unterstützen bei außen angebrachten Magneten die Bewegung der Teilchen nach außen zur Kammerwand. Wenn die Steigung der Schneckenwendel flach gewählt wird, wird der Strömungswiderstand größer. Zugleich bleiben die magnetisierbaren Teilchen länger im Magnetfeld und werden aufgrund der größeren Verweilzeit effizienter aus dem Fluid ausgeschieden. Ein weiterer Parameter, mit dem die Filterfunktion gesteuert werden kann, ist die Spaltbreite, die ebenfalls die Strömungsgeschwindigkeit beeinflusst. Damit kann das Abscheideverhalten bezüglich der Teilchengröße gesteuert werden. Sollen größere Partikel abgeschieden werden, wird die Fließgeschwindigkeit erhöht, und umgekehrt. Noch weitere Parameter, die in das Reinigungsverhalten eingehen, sind der Durchfluss des zuströmenden Fluids, dessen Viskosität und die Stärke der verwendeten Magneten bzw. der Magnetfelder.

Der Teilchenauslass ist zweckmäßig in dem Bereich der Kammer vorgesehen, in dem sich der Fluideinlass befindet. Das Reinfluid wird somit in entgegengesetzter Richtung zu den ausgebrachten magnetisierbaren Teilchen abgeführt. Mittels dieser Maßnahme verbleiben weniger Schmutzpartikel im Filtrat.

Je nach dem Abreinigungsverhalten der magnetisierbaren Teilchen ist der Teilchenauslass trichterförmig oder zylinderförmig.

Durch Öffnen des Ablassventils können die vom Abstreifer abgeschabten und zum Teilchenauslass transportierten, magnetisierbaren Teilchen mit Hilfe des im System vorhandenen Überdrucks gespült bzw. gereinigt werden.

Bei einer Ausführung der erfindungsgemäßen Vorrichtung ist der Reinfluidauslass mit einem automatischen Ventil ausgestattet. Wird dieses Ventil geschlossen, kann die gesamte Flüssigkeit durch den bestehenden Überdruck durch den Teilchenauslass gedrückt werden, um in kritischen Fällen die Verunreinigungen zuverlässig aus der Kammer abzutransportieren.

Es kann auch von der Reinflüssigkeitsseite aus gespült werden. Dazu wird das Zulaufventil geschlossen. Aufgrund des Überdrucks im System wird dann die Flüssigkeit zusammen mit den Verunreinigungen durch den Teilchenauslass abgeführt.

Es besteht die Möglichkeit, auch bei laufendem Betrieb das Magnetfilter zu reinigen. Hierzu wird in den Reinfluidauslass eine Drossel eingebaut. Allerdings kommt es bei dieser Ausführung während der Reinigung des Magnetfilters zu einer kurzfristigen Reduzierung der Durchflussmenge und einem Druckabfall des Filtrats.

Für einen durchgehenden Betrieb auch während der Filterreinigung können zwei Magnetfilter parallel angeordnet sein. Es ist dann eine Umschalteinrichtung dann für das Umschalten von einem Fluideinlass des einen Magnetfilters zum Fluideinlass des anderen Magnetfilters (z.B. ein Dreiwegeventil) und/oder das Öffnen sowie Schließen der zugeordneten Reinfluidauslässe vorgesehen. Muss das in Betrieb befindliche Magnetfilter gereinigt werden, wird auf das andere Magnetfilter umgeschaltet. Es kommt durch den Reinigungsprozess weder zu einer Betriebsunterbrechung der Gesamtanlage, noch zu einem Abfall des Fluiddrucks.

Eine weitere Alternative der Reinigung der erfindungsgemäßen Vorrichtung, bei der die ausgebrachten Teilchen vom Fluid getrennt werden, kann bei der Ausführung mit zylinderförmigem Teilchenauslass angewendet werden. Diese ist am Teilchenauslass oder diesem nachgeordnet mit einer Weiche oder einer entsprechenden zusätzlichen Einrichtung versehen, mit der am Teilchenauslass zu einer Ableitung von Fluid und Feststoffen umgeschaltet wird. Zu Beginn des Reinigungsvorgangs wird als Erstes die in der Kammer vorhandene Flüssigkeit abgelassen. Dazu wird das Ablassventil geöffnet und das Zulaufventil und das Ventil am Reinfluidauslass werden geschlossen. Nachdem das Fluid abgelassen ist, wird der wendelförmige Abstreifer angetrieben und trägt die an der Wand haftenden Schmutzpartikel ab. Die nassen Feststoffe, praktisch die Trockensubstanz, treten durch den Teilchenauslass aus der Kammer aus und können über eine Leitung abgeführt oder in einem Auffangbehälter gesammelt werden. Danach sollte noch nachgespült werden, um die restlichen abgelösten Schmutzpartikel auszubringen. Eine Weiche beispielsweise kann dazu eingesetzt werden, die Feststoffe in den Auffangbehälter und die aus der Kammer ausgelassene Flüssigkeit über eine separate Leitung abzuführen. Bei hoher Schlammkonzentration (Partikelanteil im Fluid) sollte keine Trennung von Fluid und Feststoffen erfolgen, vielmehr beide zusammen abgeführt werden, um Verstopfungen zu vermeiden.

Bei einer anderen Ausführung der erfindungsgemäßen Vorrichtung wird das Reinfluid in einen Tank ausgelassen. In diesem Fall liegt dann an der Kammer an der Reinfluidseite kein Gegendruck an.

Die Erfindung wird im Folgenden weiter anhand bevorzugter Ausführungsbeispiele und der Zeichnung beschrieben, wobei diese Darstellung ebensowenig wie die Zusammenfassung von Merkmalen in den Unteransprüchen die Erfindung beschränken soll, sondern lediglich zu Erläuterungszwecken dient. In der Zeichnung zeigen:
- Fig. 1: eine schematische Ansicht eines Magnetfilters gemäß einem ersten Ausführungsbeispiel der Erfindung mit außerhalb des Ringspalts angeordetem Magneten und
- Fig. 2: eine schematische Ansicht eines Magnetfilters gemäß einem zweiten Ausführungsbeispiel der Erfindung mit außerhalb und innerhalb des Ringspalts angeordneten Magneten.

Im Folgenden wird ein erstes Ausführungsbeispiel der Erfindung anhand von Fig. 1 beschrieben, bei dem es sich um ein Magnetfilter zum Abscheiden von ferromagnetischen Verunreinigungen aus Flüssigkeiten wie Emulsionen oder Schneidölen handelt. Im beschriebenen Fall ist das Magnetfilter in eine Anlage eingebaut, bei der die Flüssigkeit mit Überdruck gefördert wird, wie er beispielsweise in Pumpsystemen vorherrscht. Das Magnetfilter umfasst eine zylindrische Kammer 2, die in vertikaler Positionierung dargestellt ist. Eine beispielsweise horizontale Anordnung der Kammer ist ebenfalls möglich. Die Kammerwandung ist aus nichtferromagnetischem Material, vorzugsweise Edelstahl oder Kunststoff. In der Kammer 2 befindet sich ein innerer Zylinderkörper 4, der über einen Drehzapfen 6 mit einem Motor 8 gekuppelt ist. Der innere Zylinderkörper kann massiv oder innen hohl sein. Bei dem Ausführungsbeispiel von Fig. 1 ist er innen hohl und wird im Folgenden als Innenrohr bezeichnet. Außen am Innenrohr 4 ist ein Abstreifer 10, ein Schneckenwendel, angebracht, der sich fast bis zur Wand der Kammer 2 erstreckt. Das Innenrohr 4 erstreckt sich über nahezu die gesamte Länge der Kammer 2 und endet mit Abstand vor dessen dem Motor 8 gegenüberliegenden, d.h. dem in Fig. 1 unteren Ende. Das Innenrohr 4 und die Wand der Kammer 2 begrenzen einen Ringspalt 12. Außen an der Kammer 4 ist ein Magnet 14 angeordnet, dessen Magnetfeld den Ringspalt 12 durchdringt.

In der Darstellung von Fig. 1 unten an der Kammer 2 befindet sich ein Einlass 18 für verschmutzte Flüssigkeit, die ferromagnetische Teilchen enthält, siehe Pfeil 16. Der Einlass 18 ist mit einem Zulaufventil 20 versehen. In Fig. 1 oben, d.h. am Ende der Kammer 2 nahe der Drehachse 6 befindet sich ein Auslass 22 für Reinflüssigkeit, siehe Pfeil 14. Der Auslass 22 ist mit einem Automatikventil oder einem Drosselventil 26 versehen. Ein Auslass 28 für die ferromagnetischen Teilchen (Schlammauslass), siehe Pfeil 32, befindet sich an dem dem Reinflüssigkeitsauslass 22 entgegengesetzten Ende der Kammer 2, in Fig. 1 unterhalb des Einlasses 18, und ist trichterförmig ausgebildet. Er ist mit einem Ablassventil (Schlammablassventil) 30 versehen.

Das Magnetfilter kann in bestehenden Anlagen nachgerüstet werden. Während des Normalbetriebs strömt durch den Einlass 18 verschmutzte Flüssigkeit, die ferromagnetische Teilchen enthält (z.B. Schneidemulsion mit Metallspänen), in die Kammer 2 ein. Die Flüssigkeit gelangt dann in den Ringspalt 12 und durchströmt diesen geführt durch die Wendeln der Schneckenwendel 10, siehe Pfeile 34. Unter der Wirkung des vom Magneten 14 erzeugten Magnetfelds wandern die ferromagnetischen Teilchen nach außen zur Wand der Kammer 2 und setzen sich dort ab. Die Reinflüssigkeit tritt am Ende der Kammer 2 durch den Auslass 22 aus. Das Schlammablassventil 30 ist während des Normalbetriebs geschlossen.

Soll das Magnetfilter von den sich an der Kammerwand ansammelnden ferromagnetischen Teilchen gereinigt werden, werden das Zulaufventil 20 und bei der Ausführung des Auslassventils 26 als Automatikventil am Reinflüssigkeitsauslass 22 wird das Auslassventil geschlossen. Bei vorhandenem Drosselventil wird dieses in die Drosselstellung gebracht, so dass weniger Reinflüssigkeit aus dem Magnetfilter tritt. Das Schlammablassventil 30 wird geöffnet. Der Motor 8 wird eingeschaltet und dreht das Innenrohr 4 mit der Schneckenwendel 10. Die letztere schabt bzw. kratzt die Teilchen von der Kammerwand ab. Die Drehrichtung ist so gewählt, dass die Teilchen durch die Schneckenwendel 10 in Richtung des Schlammauslasses 28 transportiert werden. Reicht die Schneckenwendel 10 nicht aus oder besteht die Gefahr, dass sich der Schlammauslass 28 durch die Teilchen zusetzt, kann das Zulaufventil 20 geöffnet und einlaufende Schmutzflüssigkeit zum Ausspülen der ferromagnetischen Partikel durch den Schlammauslass 28 benutzt werden. Der Reinigungsvorgang erfordert nur wenig Zeit, so dass die Unterbrechung des Betriebs der Anlage kurz ist.

Fig. 2 zeigt ein zweites Ausführungsbeispiel gemäß der Erfindung. Soweit die Teile denen des ersten Ausführungsbeispiels gleichen, sind sie mit denselben Bezugszeichen bezeichnet und werden nicht erneut beschrieben. Bei dem in Fig. 2 dargestellten Magnetfilter sind auch im Innenrohr 4 Magneten 36 angeordnet. Die Schneckenwendel 10 ist nicht am Innenrohr 4 angebracht, sondern ist direkt durch den Motor 8 antreibbar. Sie trägt während der Filterreinigung abgesetzte Teilchen sowohl von der Kammerwand, als auch vom Innenrohr ab. Der Schlammablass 38 ist zylinderförmig, so dass die Gefahr von Verstopfungen geringer ist. Der Schlammablass 38 ist mit einem Ablassventil 40 versehen.

Die zylinderförmige Ausführung ist unabhängig vom Ort der Magnetanordnung, das heißt, ob diese außen oder innen angeordnet sind. Im Fall einer horizontalen Kammeranordnung ist ein zylinderförmiger Teilchenauslass bevorzugt.

## Patentansprüche

1. Vorrichtung, insbesondere Magnetfilter,
zum Abscheiden magnetisierbarer Verunreinigungen aus strömenden Fluiden, umfassend
eine zylindrische Kammer (2) mit einem Fluideinlass (18) für das magnetisierbare Teilchen enthaltende Fluid, einem Reinfluidauslass (22) für das gereinigte Fluid und einem Teilchenauslass (28, 38) für die magnetisierbaren Teilchen, wobei in der Kammer (2) ein innerer Zylinderkörper (4) angeordnet ist, der mit der Kammerwand einen von dem Fluid durchströmten Ringspalt (12) bildet,
mindestens einen Magneten (14, 36), der außerhalb des Ringspalts in Strömungsrichtung zwischen dem Fluideinlass (18) und dem Reinfluidauslass (22) angeordnet ist, einen im Ringspalt (12) angeordneten, rotierbaren, wendelförmigen Abstreifer (10) für den Transport von an der Wand der Kammer (2) abgelagerten magnetisierbaren Teilchen zum Teilchenauslass (28, 38),
einen Antrieb (8) für den wendelförmigen Abstreifer (10),
**dadurch gekennzeichnet, dass**
der Durchfluss der strömenden Fluide durch Unterdruck oder Überdruck bewirkt wird,
wobei sich ein Zulaufventil (20) vor oder am Fluideinlass (18) befindet und ein Ablassventil (30, 40) am Teilchenauslass (28, 38) vorgesehen ist, wobei der Antrieb (8) dazu ausgebildet ist, den Abstreifer (10) im Normalbetrieb, in dem der Ringspalt (12) von dem zu reinigenden Fluid durchströmt wird, nicht anzutreiben und während einer Zeitdauer der Filterreinigung anzutreiben.

2. Vorrichtung nach Anspruch 1,
**dadurch gekennzeichnet, dass** der innere Zylinderkörper (4) als Innenrohr ausgebildet ist und der wendelförmige Abstreifer (10) für den Transport von an der Wand des Innenrohrs abgelagerten magnetisierbaren Teilchen zum Teilchenauslass (28, 38) vorgesehen ist.

3. Vorrichtung nach Anspruch 1,
**dadurch gekennzeichnet, dass** der wendelförmige Abstreifer (10) am inneren Zylinderkörper (4) angebracht und zusammen mit diesem rotierbar ist.

4. Vorrichtung nach einem der Ansprüche 1 bis 3,
**dadurch gekennzeichnet, dass** mindestens ein weiterer Magnet (36) im inneren Zylinderkörper (4) angebracht ist.

5. Vorrichtung nach einem der Ansprüche 1, 2 oder 4,
**dadurch gekennzeichnet, dass** der Antrieb (8)allein für den wendelförmigen Abstreifer (10) vorgesehen ist.

6. Vorrichtung nach einem der Ansprüche 1 bis 5,
**dadurch gekennzeichnet, dass** der Teilchenauslass (28, 38) in dem Bereich der Kammer (2) vorgesehen ist, in dem sich der Fluideinlass (18) befindet.

7. Vorrichtung nach einem der Ansprüche 1 bis 6,
**dadurch gekennzeichnet, dass** der Teilchenauslass (28, 38) ein trichterförmiger Teilchenauslass (28) oder ein zylinderförmiger Teilchenauslass (38) ist.

8. Vorrichtung nach Anspruch 7,
**dadurch gekennzeichnet, dass** am Teilchenauslass oder diesem nachgeordnet eine umschaltbare Weiche für das Abführen jeweils von Fluid und Teilchen vorgesehen ist.

9. Vorrichtung nach einem der Ansprüche 1 bis 8,
**dadurch gekennzeichnet, dass** der Reinfluidauslass (22) mit einem automatischen Ventil (26) ausgestattet ist.

10. Vorrichtung nach einem der Ansprüche 1 bis 8,
**dadurch gekennzeichnet, dass** der Reinfluidauslass (22) mit einer Drossel (26) ausgestattet ist.

11. Vorrichtung nach einem der Ansprüche 1 bis 10,
**dadurch gekennzeichnet, dass** eine weitere Vorrichtung nach einem der Ansprüche 1 bis 11 parallel dazu angeordnet ist und ein Dreiwegeventil für das Umschalten von einem Fluideinlass (18) der einen Vorrichtung zum Fluideinlass (18) der anderen Vorrichtung vorgesehen ist.

12. Verfahren zum Abscheiden magnetisierbarer Verunreinigungen aus strömenden Fluiden mittels einer Vorrichtung, insbesondere nach einem der Ansprüche 1 bis 11, die umfasst:
eine zylindrische Kammer (2) mit einem Fluideinlass (18) für das magnetisierbare Teilchen enthaltende Fluid, einem Reinfluidauslass (22) für das gereinigte Fluid und einem Teilchenauslass (28, 38) für die magnetisierbaren Teilchen, wobei in der Kammer (2) ein innerer Zylinderkörper (4) angeordnet ist, der mit der Kammerwand einen von dem Fluid durchströmten Ringspalt (12) bildet, und
mindestens einen Magneten (14, 36), der außerhalb des Ringspalts in Strömungsrichtung zwischen dem Fluideinlass (18) und dem Reinfluidauslass (22) angeordnet ist,
**dadurch gekennzeichnet, dass** während des Normalbetriebs, in dem der Ringspalt (12) von dem zu reinigenden Fluid durchströmt wird, ein im Ringspalt (12) angeordneter, rotierbarer, wendelförmiger Abstreifer (10) nicht angetrieben wird und ein Ablassventil (39, 40), das am Teilchenauslass (28, 38) vorgesehen ist, geschlossen ist und
wobei während einer Zeitdauer der Filterreinigung der Abstreifer (10) mittels eines Antriebs (8) angetrieben wird, um von an der Wand der Kammer (2) und/oder des Innenrohrs (4) abgelagerten magnetisierbaren Teilchen zum Teilchenauslass (28, 38) zu transportieren,
und das Ablassventil (39, 40) geöffnet wird, um die vom Abstreifer abgeschabten und zum Teilchenauslass transportierten, magnetisierbaren Teilchen mit Hilfe des im System vorhandenen Überdrucks auszuspülen.

13. Verfahren nach Anspruch 12,
**gekennzeichnet dadurch, dass** ein automatisches Ventil (26), mit dem der Reinfluidauslass (22) ausgestattet ist, während einer Zeitdauer der Filterreinigung geschlossen wird.

14. Verfahren nach Anspruch 12,
**gekennzeichnet dadurch, dass** ein Zulaufventil (20), das sich vor oder am Fluideinlass (18) befindet, während der Zeitdauer der Filterreinigung geschlossen wird.

15. Verfahren nach Anspruch 12,
**gekennzeichnet dadurch, dass** in den Reinfluidauslass eine Drossel (26) eingebaut ist, die während der Zeitdauer der Filterreinigung in die Drosselstellung gebracht wird.

## Claims

1. Device, preferably a magnetic filter,
for separating magnetisable contaminants from flowing fluids, comprising
a cylindrical chamber (2) with a fluid inlet (18) for the fluid containing magnetisable particles, a clean fluid outlet (22) for the cleaned fluid and a particle outlet (28, 38) for the magnetisable particles, wherein within the chamber (2) an inner cylinder body (4) is arranged which with the chamber wall forms an annual gap (12) through which the fluid flows,
at least one magnet (14, 36) which is arranged outside the annular gap in the direction of flow between the fluid inlet (18) and the clean fluid outlet (22), a rotatable, helical scraper (10) arranged in the annular gap (12) for transporting magnetisable particles deposited on the wall of the chamber (2) to the particle outlet (28, 38),
an actuator (8) for the helical scraper (10)
**characterised in that**
the throughflow of the flowing fluid is brought about by negative pressure or over-pressure,
wherein an inlet valve (20) is located upstream of or at the fluid inlet (18) and an outlet valve (30, 40) is provided at the particle outlet (28, 38), wherein the actuator (8) is designed not to actuate the scraper (10) in normal operation in which the fluid to be cleaned is flowing through the annular gap (12) and to actuate it during a period of filter cleaning.

2. Device according to claim 1
**characterised in that** the inner cylinder body (4) is designed as an inner pipe and the helical scraper (10) is provided for transporting the magnetisable particles deposited on the wall of the inner pipe to the particle outlet (28, 38).

3. Device according to claim 1
**characterised in that** the helical scraper (10) is applied to the inner cylinder body (4) and is rotatable together with this.

4. Device according to any one of claims 1 to 3
**characterised in that** at least one further magnet (36) is applied in the inner cylinder body (4).

5. Device according to any one of claims 1, 2 or 4
**characterised in** the actuator (8) is only provided for the helical scraper (10).

6. Device according to any one of claims 1 to 5
**characterised in that** particle outlet (28, 38) is provided in the area of the chamber (2) in which the fluid inlet (18) is located.

7. Device according to any one of claims 1 to 6
**characterised in that** the particle outlet (28, 38) is a funnel-shaped particle outlet (28) or a cylindrical particle outlet (38).

8. Device according to claim 7
**characterised in that** a reversible deflector is provided on the particle outlet or downstream thereof for the discharge of fluid and particles respectively.

9. Device according to any one of claims 1 to 8
**characterised in that** the clean fluid outlet (22) is fitted with an automatic valve (26).

10. Device according to any one of claims 1 to 8
**characterised in that** the clean fluid outlet (22) is fitted with a throttle (26).

11. Device according to any one of claims 1 to 10
**characterised in that** a further device according to any one of claims 1 to 11 is arranged in parallel thereto and a three-way valve for switching from the fluid inlet (18) of the one device to the fluid inlet (18) of the other device is provided.

12. Method of separating magnetisable contaminants from flowing fluids by means of a device, in particular in accordance with any one of claims 1 to 11 which comprises:
a cylindrical chamber (2) with a fluid inlet (18) for the fluid containing magnetisable particles, a clean fluid outlet (22) for the cleaned fluid and a particle outlet (28, 38) for the magnetisable particles, wherein within the chamber (2) an inner cylinder body (4) is arranged which with the chamber wall forms an annual gap (12) through which the fluid flows, and
at least one magnet (14, 36) which is arranged outside the annular gap in the direction of flow between the fluid inlet (18) and the clean fluid outlet (22)
**characterised in that**
during normal operation in which the fluid to be cleaned flows through the annular gap (12), a rotatable, helical scraper (10) arranged in the annular gap (12) is not actuated and an outlet valve (39, 40) is provided which is connected to the particle outlet (28, 38) and
wherein during a period of filter cleaning the scraper (10) is actuated by means of an actuator (8) in order to transport magnetisable particles deposited in the wall of the chamber (2) and/or the inner pipe (4) to the particle outlet (28, 38),
and the outlet valve (39, 40) is opened in order to rinse out, by means of the overpressure present in the system, the magnetisable particles scraped off by the scraper and transported to the particle outlet.

13. Method according to claim 12
**characterised in that** an automatic valve (26) with which the clean fluid outlet (22) is fitted is closed during the period of filter cleaning.

14. Method according to claim 12
**characterised in that** an
inlet valve (20) located upstream of or at the fluid inlet (18) is closed during the period of filter cleaning.

15. Method according to claim 12
**characterised in that**
a throttle (26) is incorporated into the clean fluid outlet which during the period of filter cleaning is brought into the throttle position.

## Revendications

1. Dispositif, notamment filtre magnétique,
pour la séparation d'impuretés aimantables de fluides en écoulement, comprenant
une chambre cylindrique (2) avec une arrivée de fluide (18) pour le fluide contenant des particules aimantables, une sortie de fluide purifié (22) pour le fluide nettoyé et une sortie des particules (28, 38) pour les particules aimantables, sachant que dans la chambre (2) est disposé un corps cylindrique intérieur (4), qui forme avec la paroi de chambre un interstice annulaire (12) traversé par le fluide,
au moins un aimant (14, 36), qui est disposé en dehors de l'interstice annulaire dans la direction de l'écoulement entre l'arrivée de fluide (18) et la sortie de fluide purifié (22), un racleur en spirale rotatif (10), disposé dans l'interstice annulaire (12) pour le transport des particules aimantables déposées sur la paroi de la chambre (2) vers la sortie des particules (28, 38),
un système d'entraînement (8) pour le racleur en spirale (10),
**caractérisé en ce que**
le passage des fluides s'écoulant est produit par une dépression ou une surpression,
sachant qu'une soupape d'arrivée (20) se trouve avant ou sur l'arrivée de fluide (18) et une soupape d'évacuation (30, 40) est prévue à la sortie des particules (28, 38), sachant que l'entraînement (8) est constitué à cet effet pour ne pas actionner le racleur (10) en fonctionnement normal dans lequel l'interstice annulaire (12) n'est pas traversé par le fluide à nettoyer et à actionner celui-ci pendant une période de nettoyage du filtre.

2. Dispositif selon la revendication 1,
**caractérisé en ce que** le corps cylindrique intérieur (4) est constitué comme tube intérieur et le racleur en forme de spirale (10) est prévu pour le transport de particules aimantables déposées sur la paroi du tube intérieur vers la sortie de particules (28, 38).

3. Dispositif selon la revendication 1,
**caractérisé en ce que** le racleur en forme de spirale (10) est monté sur le corps cylindrique intérieur (4) et peut tourner conjointement avec celui-ci.

4. Dispositif selon l'une quelconque des revendications 1 à 3,
**caractérisé en ce qu'**au moins un autre aimant (36) est monté dans le corps cylindrique intérieur (4).

5. Dispositif selon l'une quelconque des revendications 1, 2 ou 4,
**caractérisé en ce que** l'entraînement (8) est prévu uniquement pour le racleur en forme de spirale (10).

6. Dispositif selon l'une quelconque des revendications 1 à 5,
**caractérisé en ce que** la sortie des particules (28, 38) est prévue dans la zone de la chambre (2) dans laquelle se trouve l'arrivée de fluide (18).

7. Dispositif selon l'une quelconque des revendications 1 à 6,
**caractérisé en ce que** la sortie des particules (28, 38) est une sortie des particules en forme d'entonnoir (28) ou une sortie des particules de forme cylindrique (38).

8. Dispositif selon la revendication 7,
**caractérisé en ce qu'**un dispositif de séparation réversible est respectivement prévu pour l'évacuation du fluide et des particules à la sortie des particules ou monté en aval de celle-ci.

9. Dispositif selon l'une quelconque des revendications 1 à 8,
**caractérisé en ce que** la sortie de fluide purifié (22) est dotée d'une soupape automatique (26).

10. Dispositif selon l'une quelconque des revendications 1 à 8,
**caractérisé en ce que** la sortie de fluide purifié (22) est dotée d'un restricteur (26).

11. Dispositif selon l'une quelconque des revendications 1 à 10,
**caractérisé en ce qu'**un autre dispositif selon l'une quelconque des revendications 1 à 11 est disposé parallèle à celui-ci et une soupape à trois voies est prévue pour l'inversion d'une arrivée de fluide (18) d'un dispositif vers l'arrivée de fluide (18) de l'autre dispositif.

12. Procédé destiné à la séparation d'impuretés aimantables de fluides en écoulement au moyen d'un dispositif, notamment selon l'une quelconque des revendications 1 à 11, qui comprend :
une chambre cylindrique (2) avec une arrivée de fluide (18) pour le fluide contenant des particules aimantables, une sortie de fluide purifié (22) pour le fluide nettoyé et une sortie des particules (28, 38) pour les particules aimantables, sachant que dans la chambre (2) est disposé un corps cylindrique intérieur (4), qui forme avec la paroi de chambre un interstice annulaire (12) traversé par le fluide, et
au moins un aimant (14, 36), qui est disposé en dehors de l'interstice annulaire dans la direction de l'écoulement entre l'arrivée de fluide (18) et la sortie de fluide purifié (22),
**caractérisé en ce que**
pendant le fonctionnement normal, dans lequel l'interstice annulaire (12) n'est pas traversé par le fluide à nettoyer, un racleur en spirale rotatif (10) disposé dans l'interstice annulaire (12) n'est pas actionné et une soupape d'évacuation (39, 40), prévue à la sortie des particules (28, 38), est fermée, et
sachant que pendant une période de nettoyage du filtre, le racleur (10) est entraîné au moyen de l'entraînement (8) pour transporter des particules aimantables déposées sur la paroi de la chambre (2) et/ou du tube intérieur (4) vers la sortie des particules (28, 38),
et la soupape d'évacuation (39, 40) est ouverte pour expulser les particules aimantables raclées par le racleur et transportées vers la sortie des particules à l'aide de la surpression présente dans le système.

13. Procédé selon la revendication 12,
**caractérisé en ce qu'**
une soupape automatique (26) avec laquelle la sortie de fluide purifié (22) est équipée, est fermée pendant une période de nettoyage du filtre.

14. Procédé selon la revendication 12,
**caractérisé en ce qu'**
une soupape d'arrivée (20), se trouvant avant ou sur l'arrivée de fluide (18), est fermée pendant la période de nettoyage du filtre.

15. Procédé selon la revendication 12,
**caractérisé en ce qu'**
un restricteur (26) est incorporé dans la sortie de fluide purifié, qui est placé dans la position d'étranglement pendant la période de nettoyage du filtre.
